# EUROPÄISCHE PATENTSCHRIFT

(11) **EP 1 432 502 B1**
(45) Veröffentlichungstag und Bekanntmachung des Hinweises auf die Patenterteilung: **13.07.2005**
(21) Anmeldenummer: 02779131.8
(22) Anmeldetag: 26.09.2002
(51) Int. Cl.: B01F 7/00, B03D 3/06

(54) **FLOCKUNGSEINRICHTUNG UND VERFAHREN ZUR KONDITIONIERUNG VON KOLLOIDALEN SUSPENSIONEN**
FLOCCULATION DEVICE AND METHOD FOR TREATING COLLOIDAL SUSPENSIONS
DISPOSITIF DE FLOCULATION ET PROCEDE DE CONDITIONNEMENT DE SUSPENSIONS COLLOIDALES

(30) Priorität: 02.10.2001 DE 10148760
(43) Veröffentlichungstag der Anmeldung: 30.06.2004
(73) Patentinhaber: Clausthaler Umwelttechnikinstitut Gmbh (CUTEC - Institut), 38678 Clausthal-Zellerfeld (DE)
(72) Erfinder: SCHRÖDER, Christian, 38678 Clausthal-Zellerfeld (DE); SIEVERS, Michael, 38678 Clausthal-Zellerfeld (DE)
(74) Vertreter: Gerstein, Hans Joachim
(86) Internationale Anmeldenummer: PCT/DE2002/003654
(87) Internationale Veröffentlichungsnummer: WO 2003/031040

(56) Entgegenhaltungen:
- DD-A- 289 754
- GB-A- 1 520 490
- US-A- 3 834 541
- US-A- 5 902 042

## Beschreibung

Die Erfindung betrifft eine Flockungseinrichtung zur Konditionierung von kolloidalen Suspensionen mit einem Flockungsapparat, der einen Suspensionseinlauf, einen Suspensionsauslauf und einen Innenkegel hat, der zentrisch in einem kegelförmigen Außengehäuse gelagert ist, wobei der Innenkegel und/oder das Außengehäuse relativ zueinander rotierbar und zwischen dem Innenkegel und dem Außengehäuse ein Spaltraum zur Durchströmung mit Suspensionen ist. Der Innenkegel und/oder das Außengehäuse ist axial verschiebbar gelagert und ein Aktuator steht zur gesteuerten axialen Verschiebung des Innenkegels und/oder Außengehäuses in Wirkverbindung mit dem Innenkegel und/oder Außengehäuse.

Zur Verbesserung von spezifischen Eigenschaften einer Suspension, z. B. der Entwässerbarkeit oder Eindickfähigkeit, wird die Suspension herkömmlicherweise mit einem Flockungsmittel und/oder Flockungshilfsmittel versetzt und in einem Flockungsapparat mechanisch aufbereitet. Die Flockung selbst wird in einer Rapid-Mischer-Einheit durchgeführt, so dass die Flocken entstehen. Die Ausformung der Flocken erfolgt in einem Flockenapparat, wobei durch Scherkräfte und Flockenerosion die entstandenen Flocken pelletiert und abgerundet werden, so dass sich die gewünschte Eigenschaft der Flocken, z. B. Erhöhung der Entwässerungsfähigkeit oder Eindickung nochmals verbessern kann. Allerdings dürfen die Scherkräfte nicht zu groß sein, weil dann die Flocken dann wieder zerstört werden und sich die spezifischen Flockeneigenschaften verschlechtern können.

Mit dem Rapid-Mischer wird das Flockungsmittel und/oder Flockungshilfsmittel in eine Suspension durch turbulente Strömungsbewegungen dispergiert. Dabei sind die Formations- und Adsorptionsreaktionszeiten der Flockungschemikalien sehr kurz und es ist zur Optimierung der Flockenbildungsergebnisse auf eine homogene Einmischung der Substanzen zu achten.

Die Einmischung von Flockungsmitteln und/oder Flockungshilfsmitteln erfolgt herkömmlicherweise mit Rührkesseln oder mit Rohrreaktoren mit Pfropfenströmung, wie zum Beispiel Injektions-Mischern, Inlineturbo-Mischern und Pumpen.

Von M. Reiter, M. Schmidt und U. Wiesmann: Der durchströmte Zylinderrührer im Bereich der wirbelbehafteten Strömung - ein Apparat mit interessanten Eigenschaften, V. T.- Verfahrenstechnik 14 (1980) Nr. 9, Seiten 578 bis 582 wurde die Flockenbildung mit einem Zylinderrührer untersucht. Dieser besteht aus zwei koaxialen Zylindern, von denen entweder der innere, der äußere oder beide Zylinder mit unterschiedlicher Drehzahl gleichläufig oder gegenläufig rotieren. Dabei wurde festgestellt, dass die optimale Energieeintragszahl abhängig von der Verweilzeit im Zylinderrührer ist.

In A. Hemme, R. Polte, P. Ay: Peletierungsflockung - die Alternative zur herkömmlichen Schlammkonditionierung in Aufbereitungs-Technik 36 (1995) Nr. 5, Seiten 2226 bis 235 ist die Schlammkonditionierung mit einem kegelförmigen Pelletierungsapparat beschrieben. Der Klärschlammstrom verläuft von oben von der Kegelbasis nach unten zur Kegelspitze, wobei Flockungshilfsmittel in den Kegelspaltraum des Pelletierungsreaktors eingefügt wird. In der konischen Pelletierzone rollen die Flocken-Pellets kreisend auf der Pelletierfläche ab. Hierbei werden nur die mechanisch stabilen Pellets mit einer bestimmten Größe und Festigkeit ausgetragen. Der Konditionierprozess wird durch einen Kegelrührer zur Erzeugung einer Zirkulationsströmung gesteuert.

In der DD 289 754 A5 ist ein Kegelrührer mit axial verschiebbar angeordneter hohlkegelförmiger Leitwand offenbart, dem ein statischer Mischer vorgeschaltet ist. In dem US-Patent 3,834,541 ist eine Vorrichtung zur Trennung von Feststoffen aus Flüssigkeiten in einer Suspension mit einem Rührwerk und Stromverteilerdrosseln offenbart. Über eine Pumpe wird Flockungsmittel in den Suspensionsstrom gegeben, der anschließend in den Flockungsapparat geleitet wird.

Die GB 1 520 490 A beschreibt einen Mischer zum kontinuierlichen Vermischen von Feststoffen mit Feststoffen, strömungsfähigen Mischungen und/oder mit Gasen.

In dem US-Patent 5,902,042 ist ein Mischer in Form eines Kegelrührers mit axial verschiebbarem Kegel beschrieben, bei dem die Suspension mit einer Pumpe aus einem Behälter in den Kegelrührer hineingepumpt wird. Der Kegelrührer hat ein axial verschiebbaren Kegel sowie drei Eintrittsöffnungen für verschiedene Flüssigkeiten auf der Kopfseite. Die Flüssigkeiten werden in dem Kegelrührer vermischt, wobei der optimale Betriebsbereich eine laminare beziehungsweise laminar-zellulare Strömungscharakteristik voraussetzt.

Für die optimale Konditionierung von Klärschlämmen wechselnder Qualität und Zusammensetzung unter Berücksichtigung sonstiger Verfahrensparameter ist es erforderlich, dass die wesentlichen Parameter, wie zum Beispiel Partikelgrößenverteilung, Porosität oder die spezifische Oberfläche des Klärschlamms reproduzierbar eingestellt wird.

Aufgabe der Erfindung war es daher, einen Flockungsapparat zu schaffen, der variabel an die Umgebungsbedingungen angepasst werden kann.

Die Aufgabe wird mit dem gattungsgemäßen Flockungsapparat in Form eines Kegelrührers dadurch gelöst, dass unmittelbar vor dem Suspensionseinlauf ein Mischer zur Erzeugung einer hochturbulenten Suspensionsströmung angeordnet ist. Der Mischer ist hierbei mit dem Flockungsapparat vorzugsweise in einem Gerät integriert.

Damit ist das Reaktionsvolumen in dem Flockungsapparat variabel und kann an die Umgebungsbedingungen angepasst werden. Durch die axiale Verschiebung des Innenkegels und/oder Außengehäuses kann die Spaltweite des Durchflussraums zwischen Innenkegel und Außengehäuse leicht verstellt werden. Hierdurch kann sowohl die Verweilzeit bei unterschiedlichen Volumenströmen konstant gehalten werden, als auch das Strömungsregime an sich ändernde Massenstrome angepasst werden.

Der Suspensionseinlauf befindet sich vorzugsweise im Bereich der Kegelbasis des Innenkegels und Außengehäuses und der Suspensionsauslauf im Bereich der Kegelspitze des Innenkegels und Außengehäuses. Auf diese Weise verläuft der Suspensionsstrom vorzugsweise von der Kegelbasis zur Kegelspitze. Es hat sich herausgestellt, dass bei einer solchen Strömungsrichtung die Flockungsergebnisse reproduzierbar und optimal sind.

Die Oberfläche des Innenkegels und/oder die Innenfläche des Außengehäuses sollten zum Beispiel durch eingefräste Längsnuten profiliert sein. Hierdurch wird die Strömung schneller umgesetzt.

Die Rotationsachse des Innenkegels steht vorzugsweise annähernd senkrecht, wobei der Suspensionseinlauf oberhalb von dem Suspensionsauslauf angeordnet ist. Auf diese Weise wird eine natürliche Suspensionsströmung von oben nach unten erzwungen.

Überraschend hat sich herausgestellt, das der Neigungswinkel des Innenkegels relativ gering sein sollte und etwa 2 bis 30 Grad betragen sollte. Im Unterschied hierzu weisen herkömmliche Kegelrührer einen Neigungswinkel von 35 Grad und Zylinderrührer einen Winkel von 0 Grad auf. Es wurde erkannt, das mit einem geringen Neigungswinkel optimale reproduzierbare und steuerbare Flockungsergebnisse erzielt werden können.

Die Konditionierung von kolloidalen Suspensionen, wie z. B. Klärschlamm, mit der erfindungsgemäßen Flockungseinrichtung erfolgt vorzugsweise durch:
- kontinuierliches Erfassen einer Flockengrößenverteilung eines in den Flockungsapparat geleiteten Suspensionsstroms,
- Erzeugen einer hochturbulenten Suspensionsströmung vor dem Einleiten in den Flockungsapparat zur Durchmischung,
- axiale Verschiebung des Innenkegels und/oder Außengehäuses in Abhängigkeit von einer Flockengrößenverteilung und dem Suspensionsvolumenstrom.

Zudem kann die Drehzahl des Innenkegels und/oder Außengehäuses in Abhängigkeit von einer Flockengrößenverteilung geregelt werden.

Es wird somit ein kontinuierlicher gesteuerter Prozess ermöglicht, bei dem eine Flockengrößenverteilung zum Beispiel optisch fortlaufend aufgenommen wird und als Regelgröße für den Flockungsapparat dient. Die Strömungsumsetzung, die Verweilzeit und das Reaktionsvolumen wird hierbei durch die axiale Verschiebung des Innenkegels beziehungsweise des Außengehäuses an die Suspensionseigenschaften und die Flockengrößenverteilung angepasst.

Die Erfindung wird nachfolgend anhand der beigefügten Zeichnungen näher erläutert. Es zeigen:
- Figur 1 -: Schnittansicht des Flockungsapparates mit axial verschiebbaren Innenkegel;
- Figur 2 -: Schnittansicht eines Rapid-Mischers zur Erzeugung einer hochturbulenten Suspensionsströmung.

Die Figur 1 lässt den erfindungsgemäßen Flockungsapparat 1 in einer Schnittansicht erkennen. Der Flockungsapparat 1 besteht im wesentlichen aus einem kegelförmigen Außengehäuse 2 und einem Innenkegel 3, der zentrisch in dem Außengehäuse 2 angeordnet ist. Der Innenkegel 3 ist rotierbar auf einer angetriebenen Welle 4 gelagert.

Ein Suspensionsstrom wird durch eine Suspensionseinlauf 5 im Bereich der Kegelbasis des Innenkegels 3 in den Flockungsapparat 1 eingeleitet. Die Suspension durchströmt dann zusammen mit dem Flockungsmittel und/oder Flockungshilfsmittel den Spaltraum zwischen dem Innenkegel 3 und dem Außengehäuse 2 in axialer Richtung von der Kegelbasis zur Kegelspitze und strömt durch einen Suspensionsauslauf 6 im Bereich der Kegelspitze aus.

Der Neigungswinkel des Innenkegels 3 und entsprechend der Neigungswinkel des Außengehäuses 2 ist relativ gering und liegt im Bereich von etwa 2 bis 30 Grad. Da sich die Radien des Innenkegels 3 für die durchströmten Suspensionen während der Durchströmung ändern, sind die entstehenden Zentrifugalkräfte auf Grund der sich ändernden Umfangsgeschwindigkeit entlang der angetriebenen Welle 4 nicht konstant. Im Unterschied zu Zylinderrührern sind die Strömungsverhältnisse nicht über der Länge des Kreis- oder Kegelspaltes einheitlich.

Wenn der Flockungsapparat 1 von der Kegelbasis des Innenkegels 3 in Richtung der Kegelstumpfspitze durchströmt wird, wird die Suspension beim Eintritt an der Kegelbasis zunächst größeren Scherkräften ausgesetzt, da dort die Grundströmung auf Grund der höheren Umfangsgeschwindigkeit am Größten ist. Die Scherkräfte nehmen in Richtung der kleiner werdenden Radien des Innenkegels 3 kontinuierlich ab, so dass bereits gebildete Flockenstrukturen später nicht oder nur kaum zerstört werden.

Das Außengehäuse 2 ist erheblich länger als der Innenkegel 3, so dass der Innenkegel 3 axial in einem weiten Bereich verschiebbar ist. Alternativ kann der Flockungsapparat 1 aber auch so aufgebaut sein, dass das Außengehäuse 2 axial relativ zum Innenkegel 3 verschoben werden kann. Es ist auch denkbar, dass das Außengehäuse 2 rotierbar ist.

Durch die axiale Verschiebung des Innenkegels 3 gegenüber dem Außengehäuse 2 kann die Spaltweite zwischen Innenkegel 3 und Außengehäuse 2 variabel angepasst werden. Die axiale Verschiebung kann zum Beispiel mit einem Spindelhubantrieb als Aktuator realisiert werden, der mit der Welle 4 zusammen wirkt. Die Motorwelle eines nicht dargestellten Antriebsmotors ist fest mit einer Führungshülse verbunden, die mit einer Passfederverbindung in Wirkverbindung mit der Welle 4 steht, so dass die Welle 4 axial gegenüber der Motorwelle verschoben werden kann. Die Welle 4 ist vorzugsweise in einem Schrägkugellager 7 gelagert, wobei das Lagergehäuse vorzugsweise quadratisch ist, um dieses in der Nut einer Führungsschiene zu führen. Damit ist sichergestellt, dass nach der Kupplung durch das Schrägkugellager 7 keine Rotation mehr auftritt, die auf den Spindelhubantrieb wirken könnte.

Die Figur 2 zeigt einen Rapid-Mischer 8 mit einem Suspensionseinlauf 9 und einem Suspensionsauslauf 10. Der Suspensionsauslauf 10 ist unmittelbar vor den Suspensionseinlauf 5 des Flockungsapparats 1 geschaltet. Der Rapid-Mischer 8 hat einen von außen nach innen durchströmten Hauptrotor 11, der mit angestellten, schneidenförmigen Schaufeln ausgestattet ist, die die Suspension in Förderrichtung mitreißen. Das Flockungsmittel und/oder Flockungshilfsmittel wird über vier über den Umfang verteilte Stutzen 12 dem Rapid-Mischer 8 zugeführt. Nach der Durchmischung im Hauptrotor 11 gelangt das Medium in einen zwischengelagerten Stator 13, dessen Mantel zur Verringerung von Verschleiß über den Bereich des Hauptrotors 11 hinaus verlängert ist.

In Durchströmungsrichtung hinter dem Stator 13 ist ein Hilfsrotor 14 vorgesehen. Diese Anordnung von hintereinander geschaltetem Hauptrotor 11, Stator 13 und Hilfsrotor 14 gewährleistet eine homogene Durchmischung des Mediums innerhalb einer bestimmten Verweilzeit. Die Rotordrehzahl sollte stufenlos bis zu etwa 2800 N/min einstellbar sein.

Mit Hilfe der Anordnung aus hintereinander geschaltetem Rapid-Mischer 8 und Flockungsapparat 1 ist der Konditionierungsprozess mit vier unterschiedlichen Freiheitsgraden regelbar. In dem Rapid-Mischer wird das Flockungsmittel und/oder Flockungshilfsmittel homogen eingemischt und es wird eine Totalflockung der Suspension durchgeführt. Hierbei sind die Menge des eingebrachten Flockungsmittel und/oder Flockungshilfsmittels und die Höhe der Mischenergie durch Anpassung der Drehzahl des Rapid-Mischers 8 variabel einstellbar.

Mit dem Flockungsapparat wird die Flockung diskretisiert. Hierbei werden die unterschiedlich großen Aggregate der Totalflockungen durch Scherkraftbeanspruchung erodiert, reflockuliert, kompaktiert und vergleichmäßigt. Hierzu ist in dem Flockungsapparat 1 die Drehzahl und das Reaktionsvolumen des Apparates veränderbar. Hierdurch können die Flocken in einem weiten Bereich einem angepassten Scherkraftregime ausgesetzt werden.

Die Einstellung des Rapid-Mischers 8 und des Flockungsapparates 1 erfolgt somit in Abhängigkeit von dem Volumenstrom und insbesondere der Flockengröße und der Flockengrößenverteilung. Die Flockengröße und die Flockengrößenverteilung hat nämlich z. B. einen entscheidenen Einfluss auf die Entwässerungs- und Eindickfähigkeit von Suspensionen wie z. B. Klärschlamm. Für eine optimale Entwässerung ist es entscheidend, dass eine bestimmte Flockengrößenverteilung vorliegt. Kleine Strukturen, wie ungeflockte Primärteilchen, sowie kleinste Fraktale in der Flockensuspension mindern z. B. das Entwässerungsergebnis oder das Sedimentationsverhalten. Ebenso wirken sich struktur-instabile Flocken negativ aus.

Der Rapid-Mischer 8 wird nunmehr so geregelt, dass das Flockungsmittel und/oder Flockungshilfsmittel homogen und vollständig mit der Suspension vermengt wird. Dabei muss soviel Energie in das Suspensions-Flockungsmittel und/oder Flockungshilfsmittel-Gemisch fließen, dass jedes Suspensionsteilchen die Möglichkeit hat, sich mit Flockungsmittel und/oder Flockungshilfsmittel zu verbinden. Auf der anderen Seite darf nur so viel Energie eingesetzt werden, dass die Flocken nicht während oder sofort nach ihrer Entstehung wieder zerstört werden. Hierzu ist die Drehzahl entsprechend in bekannter und wissenschaftlich vielfältig untersuchter Weise einzustellen.

In dem Flockungsapparat 1 wird die Drehzahl und die Spaltweite zwischen Innenkegel 3 und Außengehäuse 2 variiert. Durch die Spaltweitenänderung wird sowohl eine Volumenänderung und damit eine Änderung der axialen Kennwerte wie Verweilzeit, axiale Geschwindigkeit, axiale Reynoldszahl und axiale Campzahl, sowie eine Änderung der Radienverhältnisse und damit eine Änderung der Taylor- und rotationellen Campzahl bewirkt. Damit können die Strömungsverhältnisse in einem weiten Bereich variabel eingestellt werden.

Hierzu wird neben dem Volumenstrom vorzugsweise optisch die Flockengrößenverteilung bestimmt und der Rapid-Mischer 8 und der Flockungsapparat 1 so geregelt, dass eine optimale Flockengrößenverteilung resultiert. Hierdurch ist die Konditionierung in einem geschlossenen selbstadaptierenden Regelsystem möglich.

## Patentansprüche

1. Flockungseinrichtung zur Konditionierung von kolloidalen Suspensionen mit einem Flockungsapparat (1), der einen Suspensionseinlauf (5), einen Suspensionsauslauf (6) und einen zentrisch in einem kegelförmigen Außengehäuse (2) gelagerten Innenkegel (3) hat, wobei der Innenkegel (3) und/oder das Außengehäuse (2) relativ zueinander rotierbar sind und zwischen dem Innenkegel (3) und dem Außengehäuse (2) ein Spaltraum zur Durchströmung mit Suspensionen ist, wobei der Innenkegel (3) und/oder das Außengehäuse (2) axial verschiebbar gelagert ist und ein Aktuator zur gesteuerten axialen Verschiebung des Innenkegels (3) und/oder Außengehäuses (2) in Wirkverbindung mit dem Innenkegel (3) und/oder Außengehäuse (2) steht, **dadurch gekennzeichnet, dass** ein Mischer (8) zur Erzeugung einer hochturbulenten Suspensionsströmung vor dem Suspensionseinlauf (5) so angeordnet ist, dass ein Suspensionsauslauf (10) des Mischers (8) in den Suspensionseinlauf (5) des Flockungsapparates (1) mündet.

2. Flockungseinrichtung nach Anspruch 1, **dadurch gekennzeichnet, dass** der Suspensionseinlauf (5) im Bereich der Kegelbasis des Innenkegels (3) und Außengehäuses (2) und des Suspensionsauslaufs (6) im Bereich der Kegelspitze des Innenkegels (3) und Außengehäuses (2) ist, und dass der Suspensionsstrom von der Kegelbasis zur Kegelspitze verläuft.

3. Flockungseinrichtung nach Anspruch 1 oder 2, **dadurch gekennzeichnet, dass** die Oberfläche des Innenkegels (3) und/oder die Innenfläche des Außengehäuses (2) profiliert ist.

4. Flockungseinrichtung nach Anspruch 3, **dadurch gekennzeichnet, dass** das Profil aus Längsnuten gebildet ist.

5. Flockungseinrichtung nach einem der vorhergehenden Ansprüche, **dadurch gekennzeichnet, dass** die Rotationsachse des Innenkegels (3) senkrecht steht und der Suspensionseinlauf (5) oberhalb von dem Suspensionsauslauf (6) angeordnet ist.

6. Flockungseinrichtung nach einem der vorhergehenden Ansprüche **dadurch gekennzeichnet, dass** der Neigungswinkel des Innenkegels (3) 2 bis 30 Grad beträgt.

7. Verfahren zur Konditionierung von Suspensionen mit einer Flockungseinrichtung nach einem der vorhergehenden Ansprüche, **gekennzeichnet durch**
- kontinuierliches Erfassen einer Flockengrößenverteilung eines in die Flockungseinrichtung geleiteten Supensionsstroms,
- Erzeugen einer hochturbulenten Suspensionsströmung vor dem Einleiten in den Flockungsapparat (1) zur Durchmischung,
- axiale Verschiebung des Innenkegels (3) und/oder Außengehäuses (2) in Abhängigkeit von der Flockengrößenverteilung und dem Suspensionsvolumenstrom.

8. Verfahren nach Anspruch 7, **gekennzeichnet durch** Regelung der Drehzahl des Innenkegels (3) und/oder Außengehäuses (2) in Abhängigkeit von einer Flockengrößenverteilung.

## Claims

1. Flocculation device for conditioning colloidal suspensions, having a flocculation apparatus (1) which has a suspension inlet (5), a suspension outlet (6) and an inner cone (3) centrally mounted in a cone-shaped outer shell (2), the inner cone (3) and/or the outer shell (2) being able to rotate relative to one another and, between the inner cone (3) and the outer shell (2) there is a gap space for through-flow of suspensions, the inner cone (3) and/or the outer shell (2) being axially displaceably mounted and an actuator for controlled axial displacement of the inner cone (3) and/or outer shell (2) being in operative connection with the inner cone (3) and/or outer shell (2), **characterized in that** a mixer (8) for generating a highly turbulent suspension flow is disposed upstream of the suspension inlet (5) in such a manner that the suspension outlet (10) of the mixer (8) opens out into the suspension inlet (5) of the flocculation apparatus (1).

2. Flocculation device according to Claim 1, **characterized in that** the suspension inlet (5) is in the region of the cone base of the inner cone (3) and outer shell (2), and the suspension outlet (6) is in the region of the cone tip of the inner cone (3) and outer shell (2), and **in that** the suspension stream runs from the cone base to the cone tip.

3. Flocculation device according to Claim 1 or 2, **characterized in that** the surface of the inner cone (3) and/or the inner surface of the outer shell (2) is profiled.

4. Flocculation device according to Claim 3, **characterized in that** the profile is formed from longitudinal grooves.

5. Flocculation device according to one of the preceding claims, **characterized in that** the axis of rotation of the inner cone (3) is vertical and the suspension inlet (5) is disposed above the suspension outlet (6).

6. Flocculation device according to one of the preceding claims, **characterized in that** the angle of inclination of the inner cone (3) is 2 to 30 degrees.

7. Process for conditioning suspensions, which has a flocculation device according to one of the preceding claims, **characterized by**
- continuous determination of a floc size distribution of a suspension stream passed into the flocculation device,
- generation of a highly turbulent suspension flow upstream of the introduction into the flocculation apparatus (1) for mixing,
- axial displacement of the inner cone (3) and/or outer shell (2) as a function of the floc size distribution and the suspension volumetric flow rate.

8. Process according to Claim 7, **characterized by** closed-loop control of the speed of rotation of the inner cone (3) and/or outer shell (2) as a function of a floc size distribution.

## Revendications

1. Dispositif de floculation pour conditionner des suspensions colloïdales avec un appareil de floculation (1) qui comprend une entrée (5) de suspension, une sortie (6) de suspension et un cône intérieur (3) disposé centralement à l'intérieur d'un boîtier extérieur (2) conique, dans lequel le cône intérieur (3) et/ou le boîtier extérieur (2) sont montés en rotation l'un par rapport à l'autre et il est prévu, entre le cône intérieur (3) et le boîtier extérieur (2), un espace intercalaire pour la circulation des suspensions, dans lequel le cône intérieur (3) et/ou le boîtier extérieur (2) sont montés pour pouvoir coulisser axialement et un actionneur pour commander le coulissement axial du cône intérieur (3) et/ou du boîtier extérieur (2), qui est en relation fonctionnelle avec le cône intérieur (3) et/ou le boîtier extérieur (2), **caractérisé en ce qu'**un mélangeur (8) est disposé devant l'entrée de suspension (5) pour obtenir une circulation hautement turbulente de la suspension, de telle sorte qu'une sortie de suspension (10) du mélangeur (8) débouche dans l'entrée de suspension (5) de l'appareil de floculation (1).

2. Dispositif selon la revendication 1, **caractérisé en ce que** l'entrée de suspension (5) est disposée dans la zone de la base du cône intérieur (3) et du boîtier extérieur (2) et la sortie de suspension (6) est disposée dans la zone de la pointe conique du cône intérieur (3) et du boîtier extérieur (2) et **en ce que** le courant de la suspension circule de la base du cône vers la pointe conique.

3. Dispositif de floculation selon la revendication 1 ou 2, **caractérisé en ce que** la surface supérieure du cône intérieur (3) et/ou la surface intérieure du boîtier extérieur (2) est profilée.

4. Dispositif de floculation selon la revendication 3, **caractérisé en ce que** le profil est formé de rainures longitudinales.

5. Dispositif de floculation selon l'une des revendications précédentes, **caractérisé en ce que** l'axe de rotation du cône intérieur (3) est vertical et l'entrée de suspension (5) est située au-dessus de la sortie de suspension (6).

6. Dispositif de floculation selon l'une des revendications précédentes, **caractérisé en ce que** l'angle d'inclinaison du cône intérieur (3) est compris entre 2 et 30 °.

7. Procédé pour le conditionnement de suspensions avec un dispositif de floculation selon l'une des revendications précédentes, **caractérisé par**
- une saisie continuelle de la répartition de la taille des flocons dans un courant de suspension entrant dans le dispositif de floculation,
- une obtention d'un courant de suspension hautement turbulent avant l'entrée dans l'appareil de floculation (1) en réalisant un mélange intensif,
- un coulissement axial du cône intérieur (3) et/ou du boîtier extérieur (2) en relation avec la répartition de la taille des flocons et du volume du courant de suspension.

8. Procédé selon la revendication 7, **caractérisé par** la régulation de la vitesse de rotation du cône intérieur (3) et/ou du boîtier extérieur (2) en relation avec la répartition de la taille des flocons.
